# EUROPÄISCHE PATENTSCHRIFT

(11) **EP 0 482 310 B1**
(45) Veröffentlichungstag und Bekanntmachung des Hinweises auf die Patenterteilung: **10.08.1994**
(21) Anmeldenummer: 91113704.0
(22) Anmeldetag: 15.08.1991
(51) Int. Cl.: F16K 1/18, F23L 13/02

(54) **Klappenantrieb für Absperrklappen zum Absperren von Rauchgas- oder Abluftkanälen**
Butterfly valve-driving for closure of smoke gas or discharge air conduits
Commande de papillon de vanne-papillon destinée à fermer des conduits de gaz brûlés ou résiduels

(30) Priorität: 23.10.1990 DE 4033663
(43) Veröffentlichungstag der Anmeldung: 29.04.1992
(73) Patentinhaber: Stober + Morlock Wärmekraft Gesellschaft mbH, D-45657 Recklinghausen (DE)
(72) Erfinder: Morlock, Dieter, Dipl.-Ing., W-4350 Recklinghausen (DE)
(74) Vertreter: Honke, Manfred, Dr.-Ing.

(56) Entgegenhaltungen:
- CH-A- 549 179
- DE-A- 2 918 348
- DE-B- 1 683 114
- DE-B- 2 414 164
- DE-C- 2 603 242
- US-A- 1 914 682
- US-A- 4 611 551

## Beschreibung

Die Erfindung betrifft einen Klappenantrieb für Absperrklappen zum Absperren von Rauchgas- oder Abluftkanälen, insbesondere von Kanälen mit großen Kanalquerschnitten, mit einem Antriebsaggregat für eine Antriebswelle und mit einem Spannhebelmechanismus zwischen der Antriebswelle und einer schwenkbar gelagerten Absperrklappe, wobei das Antriebsaggregat einen auf der Antriebswelle befestigten Winkelhebel und zumindest eine an einem Festpunkt angelenkte Zylinderkolbenanordnung zur Betätigung des Winkelhebels aufweist. Ein derartiger Klappen antrieb ist z.B. aus der DE-C- 26 03 242 bekannt.

Es sind Klappenantriebe für Absperrklappen bekannt, welche mit Luft- oder Hydraulikmotoren arbeiten, die bei Energieausfall aus einem Lufttank bzw. aus einem Blasenspeicher betrieben werden. Derartige Klappenantriebe sind verhältnismäßig kostenaufwendig und nach langen Stillstandszeiten häufig nicht mehr funktionstüchtig. Denn bei den bekannten Ausführungsformen ist regelmäßig ein aus Zahnstange und Ritzel bestehendes Getriebe zwischen dem Antriebsaggregat und der Antriebswelle eingesetzt. Ein solches Getriebe verlangt eine hinreichende Schmierung, wenn ein Fressen zwischen Zahnstange und Ritzel auch nach häufig langen Stillstandszeiten vermieden werden soll. Erfahrungsgemäß treten in solchen Fällen jedoch hinsichtlich der Schmierung Schwierigkeiten auf, so daß oftmals Trockenlauf in Kauf genommen werden muß. Aus einem solchen Trockenlauf resultiert ein "Fressen" bis zur Funktionsuntüchtigkeit des Getriebes.

Außerdem kennt man eine Klappjalousie zum Verschließen einer Förderleitung für heiße Gase, bestehend aus einem in die Förderleitung einbaubaren Rahmen mit einer Anzahl von in ihm drehbar gelagerten parallelen Achsen mit darauf befestigten Jalousieklappen, wobei die Klappenachsen wenigstens mit einem Ende aus dem Rahmen herausragen und auf diesen Enden Klappenarme befestigt sind, welche durch ein außerhalb der Förderleitung verlaufendes Gestänge untereinander und mit einer Betätigungseinrichtung für die Jalousieklappen verbunden sind. Das Gestänge weist eine Reihe von an die betreffenden Klappenarme angeschlossenen, untereinander gleichlangen Hilfshebeln auf, welche jeweils mit parallel zu den Klappenachsen verlaufenden Drehzapfen in einer außerhalb der Förderleitung anzuordnenden Tragschiene angeordnet sind und jeweils einen Arm aufweisen, welcher die gleiche Länge wie der zugeordnete Klappenarm besitzt, mit welchem er durch eine Betätigungsstange in einer derartigen Länge verbunden ist, daß bei einem bestimmten Temperaturzustand des Rahmens der Hilfshebelarm parallel zum Klappenarm verläuft. Die Hilfshebel sind als Kniehebel ausgebildet (vgl. DE-C- 26 03 242). - Bei dieser bekannten Klappjalousie will man erreichen, daß eine Winkelverdrehung der Jalousieklappen im heißen Zustand nicht länger zu großen Durchlaßschlitzen zwischen den einzelnen Jalousieklappen führt, vielmehr der gewünschte gasdichte Verschluß durch die Klappjalousie bei allen Temperaturen gewährleistet ist. Durch diese bekannten Maßnahmen sind die Probleme um die Verwirklichung eines funktionsgerechten Klappenantriebes auch nach langen Stillstandszeiten für Absperrklappen zum Absperren von Rauchgasen- oder Abluftkanälen mit insbesondere großen Kanalquerschnitten nicht maßgebend beeinflußt worden.

Der Erfindung liegt die Aufgabe zugrunde, einen Klappenantrieb für Absperrklappen der eingangs beschriebenen Art zu schaffen, der sich durch eine kostengünstige Bauweise und dauerhafte Funktionstüchtigkeit auch nach langen Stillstandszeiten auszeichnet.

Diese Aufgabe löst die Erfindung bei einem gattungsgemäßen Klappenantrieb dadurch, daß zwei Zylinderkolbenanordnungen vorgesehen sind, und daß die beiden Zylinderkolbenanordnungen an den Hebelenden des Winkelhebels sowie an Festpunkten angelenkt und in Aufeinanderfolge derart mit Druckmedium beaufschlagbar sind, daß der Antrieb der Antriebswelle über einen ersten Drehwinkel allein durch die Betätigung des einen Hebelendes mittels der einen Zylinderkolbenanordnung, über einen sich anschließenden zweiten Drehwinkel durch die gleichzeitige Betätigung beider Hebelenden mittels beider Zylinderkolbenanordnungen und über einen sich anschließenden dritten Drehwinkel allein durch die Betätigung des anderen Hebelendes mittels der anderen Zylinderkolbenanordnung erfolgt. - Im Rahmen der Erfindung ist zunächst einmal von Bedeutung, daß sich hydraulisch oder pneumatisch arbeitende Linearzylinder als Antriebsaggregate einsetzen lassen. Insoweit handelt es sich um einen Doppelzylinderantrieb. Bei solchen Linearzylindern handelt es sich um einfache und bewährte Bauteile, die darüber hinaus äußerst preiswert sind. Allerdings besteht bei Klappenantrieben für Absperrklappen zum Absperren von Rauchgas- oder Abluftkanälen mit großen Kanalquerschnitten ein Problem darin, daß einerseits ein verhältnismäßig großes Drehmoment aufgebracht werden muß, andererseits der Schwenkwinkel bis zu 180° betragen kann. Dieses Problem löst die Erfindung durch den Einsatz von zwei Linearzylindern bzw. Zylinderkolbenanordnungen, welche eine stufenlose Überlagerung von zwei Drehmomentkennlinien ermöglichen. Dadurch steht für das Verschwenken der jeweiligen Absperrklappe stets ein das erforderliche Drehmoment übersteigendes Drehmoment zur Verfügung und ist außerdem eine 180°-Drehbewegung der Antriebswelle gewährleistet. Folglich zeichnet sich der erfindungsgemäße Klappenantrieb auch durch erhöhte und im übrigen dauerhafte Funktionstüchtigkeit aus. Die dauerhafte Funktionstüchtigkeit resultiert aus der Tatsache, daß nunmehr selbst nach langen Stillstandszeiten keine Schwierigkeiten mehr aus einer nunmehr überflüssig gewordenen Getriebeschmierung auftreten. Darüber hinaus lassen sich auch die beiden Zylinderkolbenanordnungen bei Energieausfall aus einem Lufttank oder einem Blasenspeicher betreiben.

Weitere erfindungswesentliche Merkmale sind im folgenden aufgeführt. Nach einem Vorschlag der Erfindung mit selbständiger Bedeutung ist vorgesehen, daß die beiden Hebelarme des Winkelhebels einen 90° Winkel bilden und sich der eine Hebelarm in Ausgangsstellung in etwa 7 Uhr/8 Uhr-Stellung befindet und die eine Zylinderkolbenanordnung mit eingefahrener Kolbenstange an dem Hebelende des einen Hebelarmes angelenkt ist und sich mit ihrer Festpunktlagerung auf der einen Seite der Antriebswelle befindet, und daß sich der andere Hebelarm in Ausgangsstellung in 10 Uhr/ 11 Uhr-Stellung befindet und die andere Zylinderkolbenanordnung mit ausgefahrener Kolbenstange an dem Hebelende des anderen Hebelarmes angelenkt ist und sich mit den einen Hebelarm kreuzender Kolbenstange in Schrägstellung sowie mit ihrer Festpunktanlenkung auf der anderen Seite der Antriebswelle befindet. Dadurch wird einerseits eine Drehbewegung des Winkelhebels bzw. seiner Hebelarme sichergestellt, andererseits eine Drebewegung über einen Drehwinkel von zumindest 180°, und zwar eben mit teilweiser Überlagerung der Drehmomente. Dennoch läßt sich eine verhältnismäßig kompakte Bauweise verwirklichen. Das gilt auch unter Berücksichtigung der Tatsache, daß sich die beiden Festpunktanlenkungen für die zwei Zylinderkolbenanordnungen zweckmäßigerweise auf gleicher Ebene befinden. Im Zuge der auf die Antriebswelle zu übertragenden Drehbewegung arbeitet die eine Zylinderkolbenanordnung in drückendem Sinne und die andere Zylinderkolbenanordnung in ziehendem Sinne und umgekehrt. Der Hub der beiden Zylinderkolbenanordnungen entspricht jedenfalls zumindest einer 180°-Drehwinkelbetätigung des jeweiligen Hebelarmes bzw. Hebelendes des Winkelhebels. Weiter lehrt die Erfindung, daß für die beiden Zylinderkolbenanordnungen eine Ventilsteuerung mit jeweils einem Mehrwegeventil, z. B. 4/3-Wegeventil, und jeweils einem Endschalter für das eine Hebelende und das andere Hebelende des Winkelhebels vorgesehen ist, und daß die Positionen der Endschalter den Drehwinkel für die gleichzeitige Beaufschlagung der beiden Zylinderkolbenanordnungen bzw. Betätigung der beiden Hebelenden und folglich die stufenlose Überlagerung der Drehmomente vorgeben.

Im folgenden wird die Erfindung anhand einer lediglich ein Ausführungsbeispiel darstellenden Zeichnung näher erläutert; es zeigen:
- Fig. 1: einen erfindungsgemäßen Klappenantrieb in perspektivischer Darstellung,
- Fig. 2: das Antriebsaggregat für die Antriebswelle des Gegenstandes nach Fig. 1 in Ausgangsstellung,
- Fig. 3: den Gegenstand nach Fig. 2 nach einer 180°-Drehbewegung ohne Ventilsteuerung und
- Fig. 4: ein Drehmomenten-Diagrammm.

In den Figuren ist ein Klappenantrieb für eine Absperrklappe 1 zum Absperren eines Rauchgaskanals 2 mit verhältnismäßig großem Kanalquerschnitt dargestellt. Dieser Klappenantrieb weist ein Antriebsaggregat 3 für eine Antriebswelle 4 und einen Spannhebelmechanismus 5 auf, der zwischen der Antriebswelle 4 und der schwenkbar gelagerten Absperrklappe 1 angeordnet ist. Das Antriebsaggregat 3 weist einen auf der Antriebswelle drehfest befestigten Winkelhebel 6 und zwei Zylinderkolbenanordnungen 7, 8 auf. Die beiden Zylinderkolbenanordnungen 7, 8 sind an den Hebelenden 6a, 6b des Winkelhebels 6 sowie an Festpunkten 9, 10 angelenkt. Die Beaufschlagung der beiden Zylinderkolbenanordnungen 7, 8 mit Druckmedium erfolgt in Aufeinanderfolge derart, daß der Antrieb der Antriebswelle 4 über einen ersten Drehwinkel α allein durch die Betätigung des einen Hebelendes 6a mittels der einen Zylinderkolbenanordnung 7 erfolgt, über einen zweiten Drehwinkel β durch die gleichzeitige Betätigung beider Hebelenden 6a, 6b mittels beider Zylinderkolbenanordnungen 7, 8 und über einen dritten Drehwinkel γ allein durch die Betätigung des anderen Hebelendes 6b mittels der anderen Zylinderkolbenanordnung 8 erfolgt.

Die beiden Hebelarme 11, 12 des Winkelhebels 6 bilden einen 90° Winkel. Der eine Hebelarm 11 befindet sich in Ausgangsstellung in etwa 7 Uhr/ 8 Uhr-Stellung, wobei die eine Zylinderkolbenanordnung 7 mit eingefahrener Kolbenstange 13 an dem Hebelende 6a des einen Hebelarms 11 angelenkt ist und sich mit ihrer Festpunktanlenkung 9 auf der einen Seite der Antriebswelle 4 - bezogen auf eine durch die Antriebswelle 4 geführte Vertikalachse M - befindet. Der andere Hebelarm 12 befindet sich in Ausgangsstellung - aufgrund des 90° Winkels zwangsläufig in 10 Uhr/ 11 Uhr-Stellung. Die andere Zylinderkolbenanordnung 8 ist mit ausgefahrener Kolbenstange 14 an dem Hebelende 6b des anderen Hebelarms 12 angelenkt und befindet sich mit den einen Hebelarm 11 kreuzender Kolbenstange 14 in Schrägstellung sowie mit ihrer Festpunktanlenkung 10 auf der anderen Seite der Antriebswelle 4 - wiederum bezogen auf die durch die Antriebswelle 4 geführte Vertikalachse M. Die beiden Festpunktanlenkungen 9, 10 der Zylinderkolbenanordnungen 7, 8 liegen auf gleicher Ebene. Der Hub der beiden Zylinderkolbenanordnungen 7, 8 entspricht einer 180°-Drehwinkelbetätigung des jeweiligen Hebelarmes bzw. Hebelendes des Winkelhebels 6 und folglich einer 180°-Drehbewegung der Antriebswelle 4.

Für die beiden Zylinderkolbenanordnungen 7, 8 ist eine Ventilsteuerung mit jeweils einem Magnetventil bzw. 4/3-Wegeventil 15, 16 und jeweils einem Endschalter 17, 18 für das eine Hebelende 6a und das andere Hebelende 6b des Winkelhebels 6 vorgesehen. Die Positionen der beiden Endschalter 17, 18 geben den Drehwinkel β für die gleichzeitige Beaufschlagung der beiden Zylinderkolbenanordnungen 7, 8 bzw. Betätigung der beiden Hebelenden und folglich für die stufenlose Überlagerung der Drehmomente vor.

## Patentansprüche

1. Klappenantrieb für Absperrklappen (1) zum Absperren von Rauchgas- oder Abluftkanälen (2), insbes. von Kanälen (2) mit großen Kanalquerschnitten, mit einem Antriebsaggregat (3) für eine Antriebswelle (4) und mit einem Spannhebelmechanismus (5) zwischen der Antriebswelle (4) und einer schwenkbar gelagerten Absperrklappe (1), wobei das Antriebsaggregat (3) einen auf der Antriebswelle (4) befestigten Winkelhebel (6) und zumindest eine an einem Festpunkt (9;10) angelenkte Zylinderkolbenanordnung (7;8) zur Betätigung des Winkelhebels (6) aufweist, **dadurch gekennzeichnet,** daß zwei Zylinderkolbenanordnungen (7, 8) an den Hebelenden (6a, 6b) des Winkelhebels (6) sowie an Festpunkten (9, 10) angelenkt und in Aufeinanderfolge derart mit Druckmedium beaufschlagbar sind, daß der Antrieb der Antriebswelle (4) über einen ersten Drehwinkel (α) allein durch die Betätigung des einen Hebelendes (6a ) mittels der einen Zylinderkolbenanordnung (7), über einen zweiten Drehwinkel (β) durch die gleichzeitige Betätigung beider Hebelenden (6a, 6b) mittels beider Zylinderkolbenanordnungen (7, 8) und über einen dritten Drehwinkel (γ) allein durch die Betätigung des anderen Hebelendes (6b) mittels der anderen Zylinderkolbenanordnung (8) erfolgt.

2. Klappenantrieb nach Anspruch 1, dadurch gekennzeichnet, daß die beiden Hebelarme (11,12) des Winkelhebels (6) einen 90°-Winkel bilden und sich der eine Hebelarm (11) in Ausgangsstellung in etwa 7 Uhr/8 Uhr-Stellung befindet und die eine zylinderkolbenanordnung (7) mit eingefahrener Kolbenstange (13) an dem Hebelende (6a) des einen Hebelarms (11) angelenkt ist und sich mit ihrer Festpunktanlenkung (9) auf der einen Seite der Antriebswelle (4) befindet, und daß sich der andere Hebelarm (12) in Ausgangsstellung in 10 Uhr/11 Uhr-Stellung befindet und die andere Zylinderkolbenanordnung (8) mit ausgefahrener Kolbenstange (14) an dem Hebelende (6b) des anderen Hebelarms (12) angelenkt ist und sich mit den einen Hebelarm (11) kreuzender Kolbenstange (14) in Schrägstellung sowie mit ihrer Festpunktanlenkung (10) auf der anderen Seite der Antriebswelle (4) befindet.

3. Klappenantrieb nach Anspruch 1 oder 2, dadurch gekennzeichnet, daß die beiden Festpunktanlenkungen (9, 10) der Zylinderkolbenanordnungen (7, 8) auf gleicher Ebene befinden.

4. Klappenantrieb nach einem der Ansprüche 1 bis 3, dadurch gekennzeichnet, daß der Hub der beiden Zylinderkolbenanordnungen (7, 8) eine 180°-Drehwinkelbetätigung des jeweiligen Hebelarms bzw. Hebelendes des Winkelhebels (6) entspricht.

5. Klappenantrieb nach einem der Ansprüche 1 bis 4, dadurch gekennzeichnet, daß für die beiden Zylinderkolbenanordnungen (7, 8) eine Ventilsteuerung mit jeweils einem Mehrwegventil (15, 16), z. B. 4/3-Wegeventil, und jeweils einem Endschalter (17, 18) für das eine Hebelende (6a) und das andere Hebelende (6b) des Winkelhebels (6) vorgesehen ist, und daß die Positionen der Endschalter (17, 18) den Drehwinkel für die gleichzeitige Beaufschlagung der beiden Zylinderkolbenanordnungen (7, 8) bzw. Betätigung der beiden Hebelenden und stufenlosen Überlagerung der Drehmomente vorgeben.

## Revendications

1. Commande de clapet pour des clapets d'arrêt (1) destinés à fermer des conduits d'évacuation de gaz brûlés ou d'air (2), en particulier des conduits (2) de grande section transversale, comprenant un groupe d'entraînement (3) pour un arbre moteur (4) et un mécanisme de levier de serrage (5) entre l'arbre moteur (4) et un clapet d'arrêt (1) monté de manière pivotante, le groupe d'entraînement (3) comportant un levier coudé (6) fixé sur l'arbre moteur (4) et au moins un système de cylindre-piston (7; 8) pour l'actionnement du levier coudé (6), articulé en un point fixe (9; 10), caractérisée en ce que deux systèmes de cylindre-piston (7, 8) sont articulés aux extrémités (6a, 6b) du levier coudé (6) ainsi qu'en des points fixes (9, 10) et peuvent être alimentés successivement avec un fluide sous pression de telle façon que l'entraînement de l'arbre moteur (4) sur un premier angle de rotation (α) s'effectue uniquement par l'actionnement de l'une des extrémités (6a) du levier au moyen de l'un des systèmes de cylindre-piston (7), sur un second angle de rotation (β), par l'actionnement simultané des deux extrémités (6a, 6b) du levier au moyen des deux systèmes de cylindre-piston (7, 8), et sur un troisième angle de rotation (γ), par l'actionnement de la seule extrémité (6b) du levier, au moyen de l'autre système de cylindre-piston (8).

2. Commande de clapet selon la revendication 1, caractérisée en ce que les deux bras de levier (11, 12) du levier coudé (6) forment un angle de 90°, que l'un des bras de levier (11) occupe sensiblement dans la position de départ une position de 7 heures/8 heures, que le système de cylindre-piston (7) avec tige de piston (13) rentrée est articulé sur l'extrémité (6a) de l'un des bras de levier (11), que son articulation au point fixe (9) se situe sur l'un des côtés de l'arbre moteur (4), que l'autre bras de levier (12) occupe dans la position de départ une position de 10 heures/11 heures, que l'autre système de cylindre-piston (8) avec tige de piston (14) sortie est articulé sur l'extrémité (6b) de l'autre bras de levier (12), que sa tige de piston (14) qui croise l'un des bras de levier (11) se trouve dans une position inclinée et que son articulation au point fixe (10) se situe de l'autre côté de l'arbre moteur (4).

3. Commande de clapet selon l'une des revendications 1 ou 2, caractérisée en ce que les deux articulations aux points fixes (9, 10) des systèmes de cylindre-piston (7, 8) se situent au même niveau.

4. Commande de clapet selon l'une des revendications 1 à 3, caractérisée en ce qu'à la course des deux systèmes de cylindre-piston (7, 8) correspond un actionnement du bras de levier respectif ou de l'extrémité du levier coudé (6) sur un angle de rotation de 180°.

5. Commande de clapet selon l'une des revendications 1 à 4, caractérisée en ce que pour les deux systèmes de cylindre-piston (7, 8) est prévue une commande à soupapes avec respectivement un distributeur à plusieurs voies (15, 16), par exemple un distributeur à 4/3 voies, et à chaque fois un interrupteur de fin de course (17, 18) pour l'extrémité (6a) et pour l'autre extrémité (6b) du levier coudé (6), et que les positions des interrupteurs de fin de course (17, 18) déterminent l'angle de rotation pour l'alimentation simultanée des deux systèmes de cylindre-piston (7, 8) et respectivement pour l'actionnement des deux extrémités du levier pour une superposition progressive des couples de rotation.

## Claims

1. A butterfly valve driving apparatus for butterfly valves (1) for the closure of flue gas or exhaust air ducts (2), particularly of ducts (2) with large duct cross-sections, having a drive unit (3) for a drive shaft (4) and having a gripping lever mechanism (5) between the drive shaft (4) and a pivotally mounted butterfly valve (1), wherein the drive unit (3) comprises an elbow lever (6) attached to the drive shaft (4) and at least one cylinder-and-piston arrangement (7; 8) articulated to a fixed point (9; 10) for actuating the elbow lever (6), characterised in that two cylinder-and-piston arrangements (7, 8) are articulated to the lever ends (6a, 6b) of the elbow lever (6) and to fixed points (9, 10) and can be acted upon successively by pressure medium in such a way that the drive of the drive shaft (4) over a first angle of rotation (α) is effected solely by the actuation of one lever end (6a) by means of one cylinder-and-piston arrangement (7), over a second angle of rotation (β) by the simultaneous actuation of both lever ends (6a, 6b) by means of both cylinder-and-piston arrangements (7, 8), and over a third angle of rotation (y) solely by the actuation of the other lever end (6b) by means of the other cylinder-and-piston arrangement (8).

2. A butterfly valve driving apparatus according to claim 1, characterised in that the two lever arms (11, 12) of the elbow lever (6) form a 90° angle and one lever arm (11) is located approximately in a 7 o'clock/8 o'clock position in its starting position and one cylinder-and-piston arrangement (7) is articulated, with its piston rod (13) retracted, to the lever end (6a) of one lever arm (11) and is situated with its fixed point articulation (9) on one side of the drive shaft (4), and that the other lever arm (12) is located in a 10 o'clock/11 o'clock position in its starting position and the other cylinder-and-piston arrangement (8) is articulated, with its piston rod (14) extended, to the lever end (6b) of the other lever arm (12) and is situated with its piston rod (14) crossing one lever arm (11) in a slanting position and with its fixed point articulation (10) on the other side of the drive shaft (4).

3. A butterfly valve driving apparatus according to claim 1 or 2, characterised in that the two fixed point articulations (9, 10) of the cylinder-and-piston arrangements (7, 8) are situated on the same level.

4. A butterfly valve driving apparatus according to any one of claims 1 to 3, characterised in that the stroke of the two cylinder-and-piston arrangements (7, 8) corresponds to a 180° angular actuation of the respective lever arm or lever end of the elbow lever (6).

5. A butterfly valve driving apparatus according to any one of claims 1 to 4, characterised in that a valve control system with a multi-way valve (15, 16) in each case, e.g. a 4/3-way valve, is provided for the two cylinder-and-piston arrangements (7, 8), and a limit switch (17, 18) is provided in each case for one lever end (6a) and for the other lever end (6b) of the elbow lever (6), and that the positions of the limit switches (17, 18) predetermine the angle of rotation for the simultaneous actuation of the two cylinder-and-piston arrangements (7, 8) and for the actuation of the two lever ends and the continuous superposition of the torques, respectively.
